# EUROPÄISCHE PATENTSCHRIFT

(11) **EP 3 803 931 B1**
(45) Veröffentlichungstag und Bekanntmachung des Hinweises auf die Patenterteilung: **29.06.2022**
(21) Anmeldenummer: 19745978.7
(22) Anmeldetag: 08.07.2019
(51) Int. Cl.: H01H 33/90, H01H 33/91

(54) **GASISOLIERTER SCHALTER**
GAS-INSULATED SWITCH
COMMUTATEUR À ISOLATION GAZEUSE

(30) Priorität: 12.07.2018 DE 102018211621
(43) Veröffentlichungstag der Anmeldung: 14.04.2021
(73) Patentinhaber: Siemens Energy Global GmbH & Co. KG, 81739 München (DE)
(72) Erfinder: MLADENOVIC, Ivana, 90556 Seukendorf (DE); NIKOLIC, Paul Gregor, 91058 Erlangen (DE)
(86) Internationale Anmeldenummer: PCT/EP2019/068211
(87) Internationale Veröffentlichungsnummer: WO 2020/011695

(56) Entgegenhaltungen:
- EP-A1- 0 067 460
- EP-A1- 0 741 399
- EP-A1- 1 548 780
- EP-A2- 0 766 278
- EP-A2- 1 079 404
- DE-A1-102011 005 905

## Beschreibung

Die Erfindung betrifft einen gasisolierten Schalter nach Anspruch 1 und eine Hochspannungsschaltanordnung nach Anspruch 9.

Im Bereich von Hoch- und Mittelspannungsschaltanlagen wird derzeit als Isoliergas und als Löschgas das Schwefelhexafluorid SF₆ eingesetzt. Dieses Gas eignet sich für die genannten Anwendungen hervorragend, es weist jedoch den Nachteil auf, dass es ein sehr hohes Treibhauspotenzial aufweist. Als Alternative werden hierzu derzeit verschiedene Verbindungen, insbesondere fluorierte Verbindungen als Isoliermedien diskutiert. Andererseits ist es auch zweckmäßig, Vakuumschaltröhren in Leistungsschalter zu integrieren. Mit einer steigenden Bemessungsspannung wächst jedoch der technische Aufwand, der für die Bereitstellung von Vakuumschaltröhren notwendig ist, um eine ausreichende Spannungsfestigkeit der Schaltstrecke nach der Stromunterbrechung zu gewährleisten, überproportional an. Um diesen Aufwand zu reduzieren, wäre es zweckmäßig, einen Trennschalter, insbesondere ausgestaltet in Form eines gasisolierten Schalters bereitzustellen, der unter elektrischer Last, das heißt insbesondere im Kurzschlussfall geöffnet werden kann und die Vakuumschaltröhre dielektrisch entlastet. Gasisolierte Schalter sind z. B. aus der EP 1 079 404 A2 bekannt.

Die Aufgabe der Erfindung besteht darin, einen Trennschalter in Form eines gasisolierten Schalters bereitzustellen, der gegenüber herkömmlichen gasisolierten Schaltern eine höhere Öffnungsgeschwindigkeit der Kontakte im Kurzschlussfall aufweist. Ferner besteht die Aufgabe in der Bereitstellung einer Hochspannungsschaltanordnung mit einer Vakuumschaltröhre, die gegenüber dem Stand der Technik eine höhere Spannung pro Bauraum tragen kann.

Die Lösung der Aufgabe besteht in einem gasisolierten Schalter gemäß Patentanspruch 1 und in einer Hochspannungsschalteranordnung nach Patentanspruch 9.

Der gasisolierte Schalter gemäß Anspruch 1 weist einen ersten Kontakt und einen zweiten Kontakt auf, die jeweils Bestandteil einer Kontakteinheit sind. Dabei ist mindestens eine Kontakteinheit mit dem ersten Kontakt als Bewegkontakteinheit mit einer Antriebseinheit verbunden. Die Bewegkontakteinheit ist entlang einer Schaltachse bewegbar gelagert. Ferner umfasst der gasisolierte Schalter ein mehrteiliges Isolierstoffdüsensystem, das eine Hauptdüse und eine Hilfsdüse aufweist, wobei zwischen der Hauptdüse und der Hilfsdüse ein Heizkanal ausgebildet ist, der von einem Lichtbogenraum ausgeht und der in einem Gasreservoir mündet. Dieses Gasreservoir ist an einer Seite durch einen Stempel begrenzt. Die Erfindung zeichnet sich dadurch aus, dass das Gasreservoir bezüglich der Schaltachse radial zumindest teilweise von einer Wand begrenzt ist, wobei die Bewegkontakteinheit bezüglich dieser Wand bewegbar entlang der Schaltachse gelagert ist und dass der Stempel Teil der Bewegkontakteinheit ist und dabei gemeinsam mit dieser in der Art bewegbar bezüglich des zweiten Kontaktes gelagert ist, dass sich der Stempel bei einem Öffnungsvorgang der beiden Kontakteinheiten zur Vergrößerung des Gasreservoirs entlang der Schaltachse vom zweiten Kontakt entfernt.

Vom Aufbau ähnelt der gasisolierte Schalter der Erfindung einem sogenannten Selbstblasschalter, er unterscheidet sich jedoch darin, dass der herkömmliche Selbstblasschalter ein Selbstblasvolumen aufweist, das beim Öffnen der beiden Kontaktsysteme durch einen Stempel in seinem Volumen so reduziert wird, dass ein Löschgas durch den Heizkanal zurück in den Lichtbogenraum gepresst wird und dabei den Lichtbogen löscht. In diesem herkömmlichen Selbstblasschalter nach dem Stand der Technik ist die Wand, die das Selbstblasvolumen radial begrenzt allerdings Teil des Bewegkontaktsystems und bleibt beim Öffnen des Schalters bezüglich des Selbstblasvolumens bzw. des Gasreservoirs unbewegt. In der vorliegenden Erfindung ist die Wand bezüglich der ersten Kontakteinheit beweglich gelagert und somit kein Bestandteil dieser ersten Kontakteinheit. In der vorliegenden Erfindung bewegt sich das sich beim Öffnungsvorgang vergrößernde Gasreservoir entlang der beschriebenen Wand des Reservoirs.

Es ist noch anzumerken, dass das Isolierstoffdüsensystem ein funktional zusammen wirkendes System darstellt, in dem die einzelnen Komponenten für sich genommen jeweils Teil der Kontakteinheiten sein können. Das bedeutet, dass die Komponenten wie die Hauptdüse und die Hilfsdüse nicht starr zueinander angeordnet sein müssen, sondern sich während der Öffnungs- und Schließvorgänge aufeinander zu und voneinander weg bewegen können.

Durch die bewegliche Lagerung des Kontaktes der Bewegkontakteinheit, üblicherweise ein Tulpenkontakt, und die darum angeordnete Hilfsdüse in der Schaltkammer ermöglicht die Erfindung im Gegensatz zur heute eingesetzten Selbstblasleistungsschaltern eine Vergrößerung des Gasreservoirs, das in der vorliegenden Erfindung nicht als Selbstblasvolumen dient. Vielmehr wird durch das durch den Heizkanal einströmende heiße Gas auf den Stempel eine Kraft ausgeübt, die eine Beschleunigung des Bewegkontaktsystems in Zugrichtung des Antriebs bewirkt und somit die Antriebsbewegung unterstützt bzw. die Antriebsgeschwindigkeit erhöht. Dadurch ist bei gleicher Antriebsenergie eine Erhöhung der Kontaktöffnungsgeschwindigkeit oder bei konstanter Kontaktöffnungsgeschwindigkeit eine Reduktion der Antriebsenergie möglich.

In einer weiteren Ausgestaltungsform der Erfindung ist die das Gasreservoir zumindest teilweise begrenzende Wand ein Bestandteil der Kontakteinheit des zweiten Kontaktes. Das bedeutet, Teile des zweiten Kontaktsystems also zumindest die beschriebene Wand umgeben bevorzugt radial Teile des ersten Kontaktsystems und tragen dabei zur Bildung eines Hohlraums, nämlich des Gasreservoirs bei, das bei der Öffnung des Schalters, hervorgerufen durch das einströmende Heißgas, eine Vergrößerung erfährt. Die genannte Wand ist dabei zweckmäßigerweise konstruktiv mit wenig Aufwand umsetzbar am zweiten Kontaktsystem befestigt. Grundsätzlich kann auch eine Befestigung der Wand am Gehäuse der Vakuumschaltröhre zweckmäßig sein.

In einer weiteren Ausgestaltungsform der Erfindung ist der Stempel im ersten Kontaktsystem so angeordnet, dass er bezüglich einer Schaltachse im Wesentlichen senkrecht ausgestaltet ist. Dabei bedeutet im Wesentlichen, dass eine winklige Anstellung gegenüber der Schaltachse nicht mehr als 15° beträgt.

Der Stempel ist dabei bezüglich der Schaltachse rotationssymmetrisch ausgestaltet. Dies führt zu einem rotationssymmetrischen im Wesentlichen zylinderwandförmigen Gasreservoir um den Schaltkontakt herum. Der Stempel ist dabei in einer vorteilhaften Ausgestaltungsform an einer Halterung der Hilfsdüse angebracht, und somit fix mit dem Bewegkontaktsystem verbunden.

Bei einem gasisolierten Schalter nach dem Aufbau des Selbstblasprinzips weisen die beiden Kontakte unterschiedliche Formen auf, dabei handelt es sich einmal um einen Tulpenkontakt, der bevorzugt der erste Kontakt ist und um einen Stiftkontakt, der bevorzugt als zweiter Kontakt ausgestaltet ist. Dabei ist der Stiftkontakt bevorzugt Teil einer Festkontakteinheit. Der Tulpenkontakt ist dabei bevorzugt Teil der Bewegkontakteinheit, wobei grundsätzlich über einen entsprechenden gekoppelten Antrieb auch beide Kontakteinheiten beweglich gestaltet sein können.

In einer weiteren Ausgestaltungsform der Erfindung ist die beschriebene Wand des Gasreservoirs Teil der Hauptdüse. Dies würde eine kostengünstige konstruktionstechnische Umsetzung ermöglichen.

Eine weitere Ausgestaltungsform der Erfindung ist eine Hochspannungsschaltanordnung gemäß des Patentanspruchs 9, die einen gasisolierten Schalter nach einem der Ansprüche 1 bis 8 sowie eine Vakuumschaltröhre umfasst. Dabei sind der gasisolierte Schalter und die Vakuumschaltröhre, die wiederum Bestandteil eines Leistungsschalters sein kann, in Reihe geschaltet. Dadurch, dass der beschriebene gasisolierte Schalter unter Last geschaltet werden kann, kommt die in Serie bzw. in Reihe geschaltete Vakuumschaltröhre mit einer geringeren elektrischen Festigkeit bezüglich der Bemessungsspannung aus. Dies erfordert einen geringeren technischen Aufwand bei der Konstruktion der Vakuumschaltröhre und es können grundsätzlich höhere Bemessungsspannungen durch eine vorgegebene Bauart erzielt werden.

Dabei kann es zweckmäßig sein, dass der gasisolierte Schalter und die Vakuumschaltröhre bzw. ein Leistungsschalter, in dem die Vakuumschaltröhre integriert ist, durch einen gemeinsamen Antrieb betrieben werden. Dies ermöglicht einen einfachen technischen Aufbau und andererseits eine sichere zeitliche Abfolge der Schaltvorgänge.

In einer weiteren Ausgestaltungsform der Erfindung ist die Hochspannungsschaltanordnung derart ausgestaltet, dass die Spannungsaufteilung über den gasisolierten Schalter und die Vakuumschaltröhre durch eine Steuereinrichtung gesteuert wird. Eine Steuereinrichtung kann beispielsweise ein Kondensator oder ein Widerstand oder eine Kopplung aus einem Kondensator und einem Widerstand sein.

Weitere Ausgestaltungsformen und weitere Merkmale der Erfindung werden anhand der folgenden Zeichnungen näher erläutert. Merkmale in unterschiedlicher Ausgestaltungsform, aber mit derselben Benennung werden dabei mit denselben Bezugszeichen versehen. Es handelt sich grundsätzlich dabei um schematische Ausgestaltungsformen, die rein exemplarischer Natur sind und keine Einschränkung des Schutzbereichs darstellen.

Dabei zeigen:
- Figur 1: einen Querschnitt durch einen gasisolierten Schalter mit einer Bewegkontakteinheit und einer Festkontakteinheit sowie mit einem Gasreservoir,
- Figur 2: einen gasisolierten Schalter analog zu Figur 1 mit einem zusätzlichen Lichtbogenlöschvolumen,
- Figur 3: einen gasisolierten Schalter analog zu Figur 1, mit einem Lichtbogenlöschvolumen in der Hauptisolierstoffdüse und
- Figur 4: eine Reihenschaltung des beschriebenen gasisolierten Schalters mit einer Vakuumschaltröhre und parallel dazu geschalteten Steuereinrichtungen.

In Figur 1 ist ein Querschnitt durch einen gasisolierten Schalter dargestellt, der einen ersten Kontakt 4 aufweist, der in Form eines Tulpenkontaktes 30 ausgestaltet ist und der einen zweiten Kontakt 6 aufweist, der in Form eines Stiftkontaktes 32 ausgestaltet ist. Beide Kontakte 30, 32 sind dabei jeweils in eine Kontakteinheit 8, 9 integriert, eine erste Kontakteinheit 8 und eine zweite Kontakteinheit 9. Die beiden Kontakte 30 und 32 sind dabei während eines Öffnungsvorgangs bzw. Schließvorgangs des gasisolierten Schalters 2 entlang einer Schaltachse 10 translatorisch beweglich zueinander gelagert. Dabei ist der Stiftkontakt 32 in der Regel aber nicht zwingend als ein Festkontakt ausgestaltet, der Tulpenkontakt 30 hingegen ist als Bewegkontakt ausgestaltet. Somit ist die erste Kontakteinheit 8 mit dem Tulpenkontakt 30 auch als Bewegkontakteinheit zu bezeichnen.

Ferner weist der gasisolierte Schalter 2 ein Isolierstoffdüsensystem 12 auf, das insbesondere eine Hauptdüse 14 und eine Hilfsdüse 16 sowie einen hierdurch gebildeten Heizkanal 18 umfasst. Der Heizkanal 18 führt von einem Lichtbogenraum 20 zu einem Gasreservoir 22. Der Lichtbogenraum 20 ist der Raum, der sich beim Öffnen der Kontakte 30, 32 bildet und in dem während des Öffnungsvorgangs ein Schaltlichtbogen 21 auftritt.

Das Gasreservoir 22 wird dabei zum einen auf einer radialen Innenseite in dieser Ausgestaltungsform von der Hilfsdüse 16 begrenzt und radial von der Schaltachse 10 nach außen hin von einer Wand 26 begrenzt. Diese beiden Begrenzungen durch die Hilfsdüse 16 und die Wand 26 erstrecken sich radial umlaufend, aber parallel zur Schaltachse 10. Ferner ist ein Stempel 24 vorgesehen, der das Gasreservoir 22 axial begrenzt. Das bedeutet, der Stempel 24 steht im Wesentlichen senkrecht, aber rotationssymmetrisch zur Schaltachse 10 und der Stempel 24 ist dabei zumindest bezüglich der Wand 26 beweglich gelagert. Das bedeutet, der Stempel 24 ist ein fester Bestandteil der Bewegkontakteinheit 8, wogegen die Wand 26 kein Teil dieser Bewegkontakteinheit 8 ist. Die Wand 26 kann in einer bevorzugten Ausgestaltung, wie dies in Figur 1 dargestellt ist, Bestandteil der zweiten Kontakteinheit 9 sein, sie kann als Verlängerung der Hauptisolierstoffdüse 14 ausgestaltet sein. Die Wand 26 kann jedoch auch von der Festkontakteinheit 9 mechanisch entkoppelt sein und beispielsweise am (nicht dargestellten) Gehäuse des Schalters 2 angeordnet sein.

Bei einer Öffnungsbewegung des Schalters 2 bewegen sich der Tulpenkontakt 30 und der Stiftkontakt 32 angetrieben durch eine Antriebsvorrichtung, die hier nicht dargestellt ist, entlang der Schaltachse 10 auseinander. Beim Öffnen der Kontakte 30, 32 entsteht ein Schaltlichtbogen 21. Durch den Schaltlichtbogen 21 wird das im Lichtbogenraum vorliegende Isoliermedium, das im Wesentlichen gasförmig ausgestaltet ist, erhitzt und über den Heizkanal 18 in das Gasreservoir 22 gedrückt. Die Bewegung des Gases entlang des Heizkanales 18 erfolgt insbesondere durch die Temperaturerhöhung und die daraus erfolgende Volumenausdehnung. Diese Volumenausdehnung führt wiederum dazu, dass das Isoliermedium 23 mit einer so hohen Energie gegen den Stempel 24 gepresst wird, dass die translatorische Bewegung der ersten Kontakteinheit 8, die im Wesentlichen den Tulpenkontakt 30, die Hilfsdüse 16 und den Stempel 24 umfasst, so schnell erfolgt, dass die Geschwindigkeit der Bewegung , die durch den Antrieb hervorgerufen wird, überschritten wird. Es handelt sich dabei somit um eine zusätzliche Beschleunigung der Bewegkontakteinheit 8 von dem Festkontakt 32 weg. Dadurch wird das Gasreservoir 22 vergrößert und der Stempel 24 bewegt sich in Richtung des Pfeiles 25.

Bei dem beschriebenen Öffnungsmechanismus des Schalters 2 wird somit die Energie des Lichtbogens 21 ausgenutzt, um die Öffnung des Schalters 2 zu beschleunigen und somit auch die Trennentfernung zwischen den beiden Kontakten 30, 32 zu erhöhen. Auf diese Weise kommt es ebenfalls zu einer Löschung des Lichtbogens 21. Dies kann insbesondere dann relevant sein, wenn der Schalter 2 in Reihe mit einer Vakuumschaltröhre 48 geschaltet ist, wie dies in Figur 4 dargestellt ist. Auf diese Reihenschaltung wird noch im Weiteren eingegangen werden.

Bei der in Figur 1 beschriebenen Anordnung wird auf ein als einen Selbstblasschalter bekanntes Selbstblasvolumen zur Löschung des Schaltlichtbogens 21 verzichtet. Die gesamte Lichtbogenenergie wird somit zur beschleunigten Öffnung der Kontakteinheiten 8, 9 verwandt. Es kann aber auch zweckmäßig sein, dass die durch den Lichtbogen vorhandene Energie aufgeteilt wird und einerseits zur beschleunigten Öffnung des Schalters 2 bzw. der Kontakteinheiten 8 und 9 herangezogen wird und ein anderer Teil der Lichtbogenenergie analog des Selbstblasschalters in ein Lichtbogenlöschvolumen 34 gelenkt wird, wobei hier ebenfalls analog des bekannten Selbstblasschalters ferner ein Kompressionsvolumen 38 vorhanden ist, das sich bei einem bestimmten Gegendruck öffnet und den Druck im Lichtbogenlöschvolumen 34 erhöht, sodass eine Rückströmung des erhitzten Isoliermediums 23 durch einen abgezweigten Heizkanal 18' in den Lichtbogenraum 20 erfolgt und ein Löschen des Schaltlichtbogens 21 auftritt. Dies ist in Figur 2 insofern dargestellt, dass die Vorrichtung gemäß Figur 1 noch eine zweite radial bezüglich der Schaltachse 10 ausgerichtete Wand 36 aufweist, die Bestandteil der zweiten Kontakteinheit 9 ist und die wiederum das Gasreservoir 22 und die erste Kontakteinheit 18 zumindest teilweise radial umgibt. In dieser Ausgestaltungsform ist es möglich, dass einerseits die Geschwindigkeit der Öffnungsbewegung bei gleicher Antriebsenergie erhöht wird und parallel dazu ein weiterer Teil der Energie des Schaltlichtbogens 21 zur Lichtbogenlöschung genutzt wird.

In Figur 3 ist eine alternative Ausgestaltungsform der vorteilhaften Darstellung gemäß Figur 2 abgebildet, in der ebenfalls wieder auf den Schalter 2 gemäß Figur 1 zurückgegriffen wird, dieser jedoch in der Form ausgestaltet ist, dass das Lichtbogenlöschvolumen 34 in der Hauptdüse 14 angebracht ist, wobei hier die Strömungsführung gegebenenfalls durch einen Heißgaskanal 44 und einen Kaltgaskanal 42 sowie eine entsprechende Anordnung von Strömungssteuerelementen 40 konstruktiv gewährleistet ist. Ferner kann auch ein hier nicht dargestelltes Kompressionsvolumen 38 vorgesehen sein, über das durch einen Kompressionskanal 46 entsprechend Isoliermedium 23 in das Lichtbogenlöschvolumen 34 zusätzlich eingepresst werden kann.

In Figur 4 ist ein Leistungsschalter 52 dargestellt, der einen gasisolierten Schalter 2 und eine Vakuumschaltröhre 48 umfasst. Teile des Leistungsschalters 52 sind eine oder zwei Steuereinrichtungen 50, die zu den jeweiligen Schalteinheiten, dem gasisolierten Schalter 2 und der Vakuumschaltröhre 48, parallel geschaltet sind. Dabei handelt es sich bei der Steuereinrichtung 50 beispielsweise um eine serielle oder parallele Schaltung eines Kondensators mit einem Widerstand oder lediglich um einen Widerstand. Diese Anordnung bewirkt, dass beispielsweise eine Vakuumschaltröhre 48, die für eine Bemessungsspannungsebene von 145 kV oder 245 kV ausgelegt ist, in Verbindung mit dem unter Last schaltbaren gasisolierten Schalter 2, auch einem Trennschalter in mehreren hundert Kilovolt höheren Bemessungsebenen als die nominell vorgesehenen Spannungsebenen eingesetzt werden kann. Auf diese Weise wird der technische Aufwand zur Herstellung der Vakuumschaltröhre 48 deutlich verringert, was zu geringeren Bauräumen und zu niedrigeren Herstellungskosten führt. Eine wichtige Voraussetzung um dies zu erzielen ist der beschriebene gasisolierte Schalter 2, der auf der Technologie eines üblichen Selbstblasschalters basiert, der aber gegenüber diesem derart abgewandelt ist, dass er unter Last, insbesondere auch im Kurzschlussfall geöffnet werden kann und eine zügige dielektrische Wiederverfestigung erfolgt.

### Bezugszeichenliste

- 2: gasisolierter Schalter
- 4: erster Kontakt
- 6: zweiter Kontakt
- 8: Kontakteinheit erster Kontakt
- 9: Kontakteinheit zweiter Kontakt
- 10: Schaltachse
- 12: Isolierstoffdüsensystem
- 14: Hauptdüse
- 16: Hilfsdüse
- 18: Heizkanal
- 20: Lichtbogenraum
- 21: Schaltlichtbogen
- 22: Gasreservoir
- 23: Isoliermedium
- 24: Stempel
- 25: Bewegungsrichtung Stempel
- 26: Wand
- 28: Halterung
- 30: Tulpenkontakt
- 32: Stiftkontakt
- 34: Lichtbogenlöschvolumen
- 36: zweite Wand
- 38: Kompressionsvolumen
- 40: Strömungssteuerelement
- 42: Kaltgaskanal
- 44: Heißgaskanal
- 46: Kompressionskanal
- 48: Vakuumschaltröhre
- 50: Steuereinrichtung
- 52: Leistungsschalter

## Patentansprüche

1. Gasisolierter Schalter mit
- einem ersten Kontakt (4, 30) und einem zweiten Kontakt (6, 32) die jeweils Bestandteil einer Kontakteinheit (8, 9) sind, wobei mindestens eine Kontakteinheit (8) mit dem ersten Kontakt (4) als Bewegkontakteinheit (8) mit einer Antriebseinheit verbunden ist und entlang einer Schaltachse (10) bewegbar gelagert ist und
- einem mehrteiligen Isolierstoffdüsensystem (12), das eine Hauptdüse (14) und eine Hilfsdüse (16) aufweist, wobei zwischen der Hauptdüse (14) und der Hilfsdüse (16) ein Heizkanal (18) ausgebildet ist, der von einem Lichtbogenraum (20) ausgeht und der in einem Gasreservoir (22) mündet, wobei das Gasreservoir (22) an einer Seite durch einen Stempel (24) begrenzt ist,
wobei der Stempel (24) Teil der Bewegkontakteinheit (8) ist und dabei gemeinsam mit dieser in der Art bewegbar bezüglich des zweiten Kontaktes gelagert ist, und wobei sich der Stempel (24) bei einem Öffnungsvorgang der beiden Kontakteinheiten (8, 9) zur Vergrößerung des Gasreservoirs (22) entlang der Schaltachse (10) vom zweiten Kontakt entfernt, **dadurch gekennzeichnet, dass** das Gasreservoir (22) bezüglich der Schaltachse (10) radial zumindest teilweise von einer Wand (26) begrenzt ist, wobei die Bewegkontakteinheit (8) bezüglich dieser Wand bewegbar entlang der Schaltachse gelagert ist.

2. Gasisolierter Schalter nach Anspruch 1, **dadurch gekennzeichnet, dass** die das Gasreservoir (22) zumindest teilweise begrenzende Wand (26) Bestandteil der Kontakteinheit (9) des zweiten Kontaktes (6, 32) ist.

3. Gasisolierter Schalter nach Anspruch 1 oder 2, **dadurch gekennzeichnet, dass** der Stempel (24) im Wesentlichen senkrecht bezüglich der Schaltachse (10) ausgerichtet ist.

4. Gasisolierter Schalter nach einem der vorhergehenden Ansprüche, **dadurch gekennzeichnet, dass** der Stempel (24) bezüglich der Schaltachse (10) rotationssymmetrisch ausgestaltet ist.

5. Gasisolierter Schalter nach einem der vorhergehenden Ansprüche, **dadurch gekennzeichnet, dass** der Stempel (24) an einer Halterung (28) der Hilfsdüse (16) angebracht ist.

6. Gasisolierter Schalter nach einem der vorhergehenden Ansprüche, **dadurch gekennzeichnet, dass** der erste Kontakt ein Tulpenkontakt (30) und der zweite Kontakt ein Stiftkontakt (32) ist.

7. Gasisolierter Schalter nach einem der vorhergehenden Ansprüche, **dadurch gekennzeichnet, dass** der Stiftkontakt Teil einer Festkontakteinheit ist.

8. Gasisolierter Schalter nach einem der vorhergehenden Ansprüche, **dadurch gekennzeichnet, dass** die Wand (26) Teil der Hauptdüse (14) ist.

9. Hochspannungsschaltanordnung umfassend einen gasisolierten Schalter nach einem der Ansprüche 1 bis 8, und mindestens einer Vakuumschaltröhre (32), wobei der gasisolierte Schalter (2) und die Vakuumschaltröhre (32) in Reihe geschaltet sind.

10. Hochspannungsschaltanordnung nach Anspruch 9, **dadurch gekennzeichnet, dass** der gasisolierte Schalter (2) und die Vakuumschaltröhre (32) durch einen gemeinsamen Antriebsmechanismus betrieben werden.

11. Hochspannungsschaltanordnung nach Anspruch 9 und 10, **dadurch gekennzeichnet, dass** eine Steuereinrichtung zur Spannungsaufteilung zwischen gasisoliertem Schalter (2) und Vakuumschaltröhre (32) vorgesehen ist.

## Claims

1. Gas-insulated switch having
- a first contact (4, 30) and a second contact (6, 32) which are each a constituent part of a contact unit (8, 9), wherein at least one contact unit (8) with the first contact (4), as a moving contact unit (8), is connected to a drive unit and is mounted movably along a switching axis (10), and
- a multipartite insulating material nozzle system (12) which has a main nozzle (14) and an auxiliary nozzle (16), wherein a heating duct (18) which starts from an arc area (20) and opens in a gas reservoir (22) is formed between the main nozzle (14) and the auxiliary nozzle (16), wherein the gas reservoir (22) is delimited by a ram (24) on one side,
wherein
the ram (24) is part of the moving contact unit (8) and in this case is mounted movably together with the said moving contact unit with respect to the second contact in such a way, and wherein the ram (24) moves away from the second contact along the switching axis (10) during an opening process of the two contact units (8, 9) for increasing the size of the gas reservoir (22), **characterized in that** the gas reservoir (22) is at least partially delimited by a wall (26) radially with respect to the switching axis (10), wherein the moving contact unit (8) is mounted movably along the switching axis with respect to the said wall.

2. Gas-insulated switch according to Claim 1, **characterized in that** the wall (26) at least partially delimiting the gas reservoir (22) is a constituent part of the contact unit (9) of the second contact (6, 32).

3. Gas-insulated switch according to Claim 1 or 2, **characterized in that** the ram (24) is oriented substantially perpendicularly with respect to the switching axis (10).

4. Gas-insulated switch according to one of the preceding claims, **characterized in that** the ram (24) is of rotationally symmetrical design with respect to the switching axis (10).

5. Gas-insulated switch according to one of the preceding claims, **characterized in that** the ram (24) is attached to a mount (28) of the auxiliary nozzle (16).

6. Gas-insulated switch according to one of the preceding claims, **characterized in that** the first contact is a tulip contact (30) and the second contact is a pin contact (32).

7. Gas-insulated switch according to one of the preceding claims, **characterized in that** the pin contact is part of a fixed contact unit.

8. Gas-insulated switch according to one of the preceding claims, **characterized in that** the wall (26) is part of the main nozzle (14).

9. High-voltage switching arrangement comprising a gas-insulated switch according to one of Claims 1 to 8 and at least one vacuum interrupter (32), wherein the gas-insulated switch (2) and the vacuum interrupter (32) are connected in series.

10. High-voltage switching arrangement according to Claim 9, **characterized in that** the gas-insulated switch (2) and the vacuum interrupter (32) are operated by a common drive mechanism.

11. High-voltage switching arrangement according to Claims 9 and 10, **characterized in that** a control device is provided for splitting voltage between the gas-insulated switch (2) and the vacuum interrupter (32).

## Revendications

1. Interrupteur à isolation par du gaz comprenant
- un premier contact (4, 30) et un deuxième contact (6, 32), qui sont chacun une partie constituante d'une unité (8, 9) de contact, dans lequel au moins une unité (8) de contact ayant le premier contact (4) est, comme unité (8) de contact mobile, reliée à une unité d'entraînement et est montée avec possibilité de déplacement le long d'un axe (10) de manœuvre et
- un système (12) en plusieurs parties de buses en matière isolante, qui a une buse (14) principale et une buse (16) auxiliaire, dans lequel entre la buse (14) principale et la buse (16) auxiliaire est constitué un conduit (18) de chauffage, qui part d'un espace (20) d'arc électrique et qui débouche dans un réservoir (22) à gaz, dans lequel le réservoir (22) à gaz est délimité d'un côté par un piston (24),
dans lequel le piston (24) fait partie de l'unité (8) de contact mobile et est monté conjointement avec celle-ci, de manière mobile par rapport au deuxième contact, et dans lequel le piston (24), lors d'une opération d'ouverture des deux unités (8, 9) de contact, s'éloigne du deuxième contact le long de l'axe (10) de manœuvre pour agrandir le réservoir (22) à gaz, **caractérisé en ce que** le réservoir (22) à gaz est délimité par rapport à l'axe (10) de manœuvre radialement au moins en partie par une paroi (26), l'unité (8) de contact mobile étant montée, par rapport à cette paroi, mobile le long de l'axe de manœuvre.

2. Interrupteur à isolation par du gaz suivant la revendication 1, **caractérisé en ce que** la paroi (26), délimitant au moins en partie le réservoir (22) à gaz, est une partie constitutive de l'unité (9) de contact du deuxième contact (6, 32).

3. Interrupteur à isolation par du gaz suivant la revendication 1 ou 2, **caractérisé en ce que** le piston (24) est dirigé sensiblement perpendiculairement par rapport à l'axe (10) de manœuvre.

4. Interrupteur à isolation par du gaz suivant l'une des revendications précédentes, **caractérisé en ce que** le piston (24) est de révolution par rapport à l'axe (10) de manœuvre.

5. Interrupteur à isolation par du gaz suivant l'une des revendications précédentes, **caractérisé en ce que** le piston (24) est mis sur une fixation (28) de la buse (16) auxiliaire.

6. Interrupteur à isolation par du gaz suivant l'une des revendications précédentes, **caractérisé en ce que** le premier contact est un premier contact (30) tulipe et le deuxième contact est un contact (32) mâle.

7. Interrupteur à isolation par du gaz suivant l'une des revendications précédentes, **caractérisé en ce que** le contact mâle fait partie d'une unité de contact fixe.

8. Interrupteur à isolation par du gaz suivant l'une des revendications précédentes, **caractérisé en ce que** la paroi (26) fait partie de la buse (14) principale.

9. Dispositif de coupure de haute tension, comprenant un interrupteur à isolation par du gaz suivant l'une des revendications 1 à 8 et au moins un tube (32) interrupteur à vide, dans lequel l'interrupteur (2) à isolation par du gaz et le tube (32) interrupteur à vide sont montés en série.

10. Dispositif interrupteur de haute tension suivant la revendication 9, **caractérisé en ce que** l'interrupteur (2) à isolation par du gaz et le tube (32) interrupteur à vide sont entraînés par un mécanisme d'entraînement commun.

11. Dispositif interrupteur de haute tension suivant la revendication 9 et 10, **caractérisé en ce qu'**il est prévu un dispositif de commande pour la répartition de la tension entre l'interrupteur (2) à isolation par du gaz et le tube (32) interrupteur à vide.
